# EUROPÄISCHE PATENTSCHRIFT

(11) **EP 3 094 867 B1**
(45) Veröffentlichungstag und Bekanntmachung des Hinweises auf die Patenterteilung: **26.06.2019**
(21) Anmeldenummer: 14816135.9
(22) Anmeldetag: 19.12.2014
(51) Int. Cl.: F15B 1/24

(54) **SPEICHEREINRICHTUNG**
ACCUMULATOR
ACCUMULATEUR

(30) Priorität: 14.01.2014 DE 102014000380
(43) Veröffentlichungstag der Anmeldung: 23.11.2016
(73) Patentinhaber: Hydac Technology GmbH, 66280 Sulzbach/Saar (DE)
(72) Erfinder: BALTES, Herbert, 66679 Losheim (DE); KLOFT, Peter, 56235 Ransbach-Baumbach (DE)
(74) Vertreter: Bartels und Partner, Patentanwälte
(86) Internationale Anmeldenummer: PCT/EP2014/003445
(87) Internationale Veröffentlichungsnummer: WO 2015/106792

(56) Entgegenhaltungen:
- EP-A1- 2 881 593
- DE-A1-102010 001 200
- DE-A1-102011 082 726
- DE-U1- 20 102 031
- FR-A- 1 135 747
- FR-A1- 2 199 066
- US-A- 2 406 197
- US-A1- 2012 273 076

## Beschreibung

Die Erfindung betrifft einen Satz von Speichereinrichtungen mit den Merkmalen des Oberbegriffs von Patentanspruch 1.

Mit der FR 1 135 747 A ist ein pneumatisch-ölhydraulischer Druckkolbenspeicher offenbart, bei dem die Flüssigkeit oder das Gas in einem dünnen Innenrohr fließt und das Gas oder die Flüssigkeit in dem Raum zwischen dem Innenrohr und der äußeren, dem inneren Druck ausgesetzten Umhüllung aufgenommen ist, wobei die eingesetzten Bauelemente durch ein Ausgleichsventil es erlauben, die zwischen der Flüssigkeit und dem Gas bestehende Druckdifferenz zu begrenzen, um dadurch dünne standardmäßige Rohre einsetzen zu können, um auf diese Weise eine gewisse Anpassungsfähigkeit zu erreichen.

Speichereinrichtungen, insbesondere in Form eines Kolbenspeichers, sind in einer Vielfalt von Baugrößen und Ausführungsformen bekannt und auf dem Markt erhältlich. Sie kommen weit verbreitet zum Einsatz bei Hydrauliksystemen verschiedenster Art, beispielsweise für die Speicherung hydraulischer Energie, zum Dämpfen oder Glätten von Druckschwankungen oder dergleichen. Vielfach werden Speichereinrichtungen in Form von Kolbenspeichern auch bei Hydraulikanlagen in Arbeitsgerätschaften benutzt, die hydraulische Antriebseinheiten aufweisen, beispielsweise mobilen Arbeitsmaschinen, wie Bagger, Stapler, Lader oder mobile Krane.

Aus der US 2012/0273076 A1 ist ein Kolbenspeicher bekannt, bei dem ein Trennkolben innerhalb eines Speichergehäuses einen Raum mit dem Arbeitsgas Stickstoff von einem Raum mit Hydraulikfluid trennt, wobei der Trennkolben innerhalb einer Führungseinrichtung längsverfahrbar geführt ist, wobei die Führungseinrichtung innerhalb des Speichergehäuses angeordnet sich entlang dessen Längsachse erstreckt.

Aus der US-Patentschrift 2,406,197 A geht ein hydro-pneumatischer Speicher hervor, bei dem in einem Druckgehäuse ein Kolben längsverschiebbar geführt ist, der zwei Arbeitsmedien voneinander trennt, und der derart raum- und gewichtssparend ausgebildet ist, dass er in der zivilen Luftfahrt eingesetzt werden kann.

Aus der FR-Druckschrift 2 199 066 A1 geht ein pneumatisch-ölhydraulischer Speicher hervor mit einem vertikalen Zylinder, in dem ein Kolben angeordnet ist, auf dessen Oberseite ein Abdeckölvorrat sich befindet, der in Verbindung mit einem Hilfsbehälter für Druckgas steht, wobei Abläufe im Inneren des Speichers zur automatischen Rückführung von Abdecköl aus dem Hilfsbehälter an die Oberseite des Kolbens sorgen.

Aus der DE 201 02 031 U1 ist ein Trennzylinder bekannt mit einem Kolben zur Unterteilung des Zylinderraums in zwei Teilräume für Gas bzw. Flüssigkeit mit wenigstens je einer der Gasseite und der Flüssigkeitsseite zugewandten Dichtung auf dem Umfang des Kolbens, wobei von dem Kolben eine koaxiale Stange ausgeht, die verschiebbar in einem der Zylinderdeckel geführt ist, wobei auf dem Umfang des Kolbens zwischen den Dichtungen eine umlaufenden Nut vorgesehen ist, von der aus sich wenigstens eine radiale Bohrung in Richtung der Kolbenachse erstreckt und wobei diese radiale Bohrung mit einer in Längsrichtung der Stange verlaufenden axialen Bohrungen in Verbindung steht, wobei die axiale Bohrung außerhalb des Zylinders mit der Atmosphäre verbunden ist.

In Anbetracht dessen, dass aufgrund der vielfältigen Einsatzmöglichkeiten Speichereinrichtungen in hohen Stückzahlen herzustellen sind, stellt die Höhe der anfallenden Fertigungskosten einen wirtschaftlich äußerst bedeutsamen Faktor dar. Im Hinblick hierauf liegt der Erfindung die Aufgabe zugrunde, eine Speichereinrichtung der eingangs genannten Gattung zur Verfügung zu stellen, die besonders rationell und kostengünstig herstellbar ist und sich darüber hinaus durch ein besonders günstiges Betriebsverhalten auszeichnet.

Erfindungsgemäß ist diese Aufgabe durch einen Satz von Speichereinrichtungen gelöst, die die Merkmale des Patentanspruchs 1 in seiner Gesamtheit aufweist.

Gemäß dem kennzeichnenden Teil des Anspruchs 1 besteht eine wesentliche Besonderheit der Erfindung darin, dass eine baugleiche Einheit bestehend aus einem Hohlzylinder als Führungseinrichtung und zugehörigem Trennkolben als Modul für verschiedene Speichergehäusegrößen einsetzbar ist, dass bei gleichem Rohrdurchmesser des Hohlzylinders und baugleichem Trennkolben eine unterschiedliche Rohrlänge für unterschiedliche Längen des Speichergehäuses vorgesehen ist, dass der Trennkolben mit Teilen der Führungseinrichtung und mit Teilen des Speichergehäuses, an denen ein Ende des Hohlzylinders fluiddicht festgelegt ist, den Medienraum mit der Arbeitsflüssigkeit begrenzt, dass die genannten Teile des Speichergehäuses Bestandteil eines Gehäuseoberteils in Form eines Deckels sind, der auf seiner Innenseite zumindest teilweise einer freien stirnseitigen Außenkontur des Trennkolbens nachfolgt, die dem Gehäuseoberteil zugewandt ist und dass die stirnseitige Außenkontur des Trennkolbens konvex geformt ist zwecks Anlage an die konkav geformte Innenseite des Gehäuseoberteils, sobald der Trennkolben seine eine Endlagenstellung erreicht hat, bei der die Arbeitsflüssigkeit aus dem einen zuordenbaren Medienraum völlig verdrängt ist.

Dadurch, dass erfindungsgemäß eine baugleiche Einheit bestehend aus einem Hohlzylinder als Führungseinrichtung und zugehörigem Trennkolben als Modul für verschiedene Speichergehäusegrößen einsetzbar ist und dass bei gleichem Rohrdurchmesser des Hohlzylinders und baugleichem Trennkolben eine unterschiedliche Rohrlänge für unterschiedliche Längen des Speichergehäuses vorgesehen ist, ist für die Fertigung unterschiedlich dimensionierter Speichereinrichtungen eine Modulbauweise verwirklichbar, was eine besonders rationelle Fertigung mit geringem Kostenaufwand ermöglicht.

Dadurch, dass erfindungsgemäß für den Trennkolben innerhalb des Speichergehäuses eine Führungseinrichtung vorgesehen ist, lässt sich das Speichergehäuse rationell und mit geringem Kostenaufwand fertigen, weil keine aufwendige Innenbearbeitung für eine direkte Führung des Trennkolbens an der Gehäuseinnenwand erforderlich ist.

Erfindungsgemäß sind die genannten Teile des Speichergehäuses Bestandteil eines Gehäuseoberteils, in Form eines Deckels, der auf seiner Innenseite zumindest teilweise der freien, stirnseitigen Außenkontur des Trennkolbens nachfolgt, die dem Gehäuseoberteil zugewandt ist. Bei fehlendem Druck der Arbeitsflüssigkeit ergibt sich dadurch eine sichere, großflächige Anlage des Trennkolbens an der Gehäusewand.

Das Vorhandensein einer sich im Speichergehäuse in dessen Längsrichtung erstreckenden Führungseinrichtung verbessert zusätzlich das Betriebsverhalten durch eine Homogenisierung des Arbeitsgases aufgrund verringerter, im Betrieb auftretender Turbulenz.

Die Längserstreckung der Führungseinrichtung kann derart bemessen sein, dass in jeder möglichen Verfahrstellung des Trennkolbens dieser in der Führungseinrichtung verbleibt.

In besonders vorteilhafter Weise kann die Führungseinrichtung aus dem Hohlzylinder, vorzugsweise mit gleichbleibender Wandstärke, gebildet sein, der mit seinem einen freien Ende an der Innenseite des Speichergehäuses festgelegt ist. Ein entsprechender Hohlzylinder, an dessen Wand aufgrund der Bewegbarkeit des Trennkolbens im Betrieb keine Druckdifferenz wirksam ist, lässt sich verhältnismäßig dünnwandig kostengünstig herstellen und über eine Schweißstelle an der Innenseite des Gehäuses anbringen.

Vorteilhafterweise sind das Speichergehäuse und die Führungseinrichtung im Wesentlichen konzentrisch zueinander angeordnet, wobei zumindest über einen Mittenbereich des Speichergehäuses hinweg die Außenseite der Führungseinrichtung einen gleichbleibenden Abstand zu der Innenseite des Speichergehäuses einhält.

Die Anordnung kann hierbei mit Vorteil so getroffen sein, dass die Führungseinrichtung mit ihrem freien Ende in Richtung eines Bodenteils des Speichergehäuses ausmündet, das als Halbkugel ausgebildet vorzugsweise einstückiger Bestandteil des topfförmig ausgebildeten Gehäuseunterteils ist.

Die Längserstreckung des die Führungseinrichtung bildenden Hohlzylinders kann mit besonderem Vorteil derart getroffen sein, dass die Führungseinrichtung mit ihrem einen freien Ende in einem Übergangsbereich endet, bei dem der zylindrisch ausgebildete mittlere Speichergehäuseteil in den halbkugelförmigen Bodenteil des Gehäuses übergeht.

Das Speichergehäuse kann mit besonderem Vorteil derart ausgebildet sein, dass eine Schweißverbindungsstelle zwischen Gehäuseoberteil und dem sich daran anschließenden Gehäuseteil von der Führungseinrichtung unter Beibehalten eines vorgebbaren Radialabstandes überdeckt ist. Die Führungseinrichtung bildet dadurch eine schützende Abdeckung der Schweißstelle beim Schweißvorgang.

Nachstehend ist die Erfindung anhand eines in der Zeichnung dargestellten Ausführungsbeispiels im Einzelnen erläutert.

Es zeigen:
- Fig. 1: eine Seitenansicht eines Ausführungsbeispiels der erfindungsgemäßen Speichereinrichtung und
- Fig. 2: einen Längsschnitt entsprechend der Schnittlinie II - II von Fig. 1.

Das in den Figuren dargestellte Ausführungsbeispiel weist ein Speichergehäuse 2 mit einem kreiszylindrischen Gehäusehauptteil 6, einem Gehäuseoberteil 4 und einem Bodenteil 8 auf. Gehäusehauptteil 6 und Bodenteil 8 bilden einen Topf, der bis auf einen zur Speicherlängsachse 10 koaxial gelegenen Gas-Füllanschluss 12 geschlossen ist. Gehäusehauptteil 6 und Bodenteil 8 sind einstückig, beispielsweise in Form eines Tiefziehteils aus metallischem Werkstoff ausgebildet, wobei das Bodenteil 8 die Form einer Halbkugel besitzt, die in einem Übergangsbereich 14 in den zylindrischen Gehäusehauptteil 6 übergeht. Das Gehäuseoberteil 4 hat die Form einer Schale mit konkav geformter Innenseite 16 und ist, als Verschlussteil des Gehäuses 2, mittels einer Schweißstelle 18 mit dem zylindrischen Gehäusehauptteil 6 verbunden. Konzentrisch zur Längsachse 10 ist am Gehäuseoberteil 4 ein Fluidanschluss 20 für eine betreffende Arbeitsflüssigkeit, wie Hydrauliköl, vorgesehen.

Obwohl die Speichereinrichtung einen Kolbenspeicher bildet, ist das Speichergehäuse 2 in der Art des Gehäuses für einen Blasenspeicher gestaltet, d.h. das Gehäuse 2 ist ohne eine Oberflächenbearbeitung der Innenseite, wie sie bei üblichen Kolbenspeichern zur Bildung einer Gleit- und Führungsfläche für den jeweiligen Trennkolben erforderlich ist, auf einfache und kostengünstige Weise herstellbar, da diese Funktion bei der Erfindung für den Trennkolben 22 von einer Führungseinrichtung übernommen ist. Diese weist einen Hohlzylinder 24 auf, der sich im Gehäuse 2 zur Achse 10 konzentrisch erstreckt und innenseitig die Führungsbahn für den Trennkolben 22 bildet. Der Hohlzylinder 24 ist mit einem Ende am Gehäuseoberteil 4 fluiddicht durch Schweißen festgelegt und erstreckt sich mit seinem entgegengesetzten freien Ende bis zu dem Übergangsbereich 14, wo der zylindrische Gehäusehauptteil 6 in den Bodenteil 8 übergeht. Da das obere Ende des Hohlzylinders 24 durch das Gehäuseoberteil 4 fluiddicht geschlossen ist, bildet der oberhalb des Trennkolbens 22 im Hohlzylinder 24 befindliche Raum die Fluidseite, die der Trennkolben 22 von der Gasseite 28 separiert, die sich in dem übrigen Teil des Hohlzylinders 24 und außerhalb dessen offener Mündung im übrigen, an den Bodenteil 8 angrenzenden Gehäuseraum befindet. Wie der Fig. 2 entnehmbar ist, hat der Trennkolben 22 die Form eines Topfes, dessen Tiefe durch die axiale Erstreckung eines Kolbenhemdes 30 bestimmt ist, das sich von dem in Fig. 2 obenliegenden Topfboden 32 weg nach unten erstreckt. Die axiale Länge des Kolbenhemdes 30 ist derart bemessen, dass bei der Endlage der Verfahrposition, die der Trennkolben 22 bei fehlendem Druck des Arbeitsgases einnimmt, mit seinem Kolbenhemd 30 am Bodenteil 8 ansteht. Bei dieser axialen Länge des Hohlzylinders 24, bei dem dessen offenes Ende zumindest in den Übergangsbereich 14 zwischen Bodenteil 8 und Hauptteil 6 reicht, verbleibt der Trennkolben 22 daher bei dieser unteren Endposition in Führungseingriff mit dem Hohlzylinder 24.

Wie ersichtlich, ist die Oberseite des Topfbodens 32 des Trennkolbens 22 konvex gekrümmt, wobei die Krümmung an die konkave Krümmung der Innenseite 16 des Gehäuseoberteils 4 derart angepasst ist, dass der Trennkolben 22 bei seiner oberen Endstellung, d.h. bei fehlendem Fluiddruck, vollflächig an der Innenseite 16 anliegt. Somit ist das Speichergehäuse 2 bei dieser Endposition frei von einem Restvolumen verbleibender Flüssigkeit.

Da der Trennkolben 22 im Hohlzylinder im Betrieb die dem Druckausgleich zwischen Fluidseite 26 und Gasseite 28 entsprechende Position einnimmt, ist an der Wand des Hohlzylinders 24 kein Differenzdruck wirksam, so dass der Hohlzylinder 24 als dünnwandiges Rohr mit geringem Materialaufwand ausbildbar ist. Die Baueinheit aus Hohlzylinder 24 und Trennkolben 22 kann vorgefertigt als Modul oder Baustein für unterschiedliche Speicherbauweisen eingesetzt werden. Gegebenenfalls kann, bei gleichem Rohrdurchmesser und baugleichem Trennkolben 22, eine unterschiedliche Rohrlänge für unterschiedliche Längen des Speichergehäuses vorgesehen sein. Die Erfindung ermöglicht dergestalt eine billige Bauweise für Speichereinrichtungen in Form von Kolbenspeichern.

## Patentansprüche

1. Satz von Speichereinrichtungen insbesondere in Form eines Kolbenspeichers, mit einem Trennkolben (22), der innerhalb eines Speichergehäuses (2) zwei Medienräume (26, 28) voneinander trennt, insbesondere einen Raum (28) mit einem Arbeitsgas, wie Stickstoff, von einem Raum (26) mit einer Arbeitsflüssigkeit, wie Hydrauliköl, wobei der Trennkolben (22) innerhalb einer Führungseinrichtung (24) längsverfahrbar geführt ist, wobei die Führungseinrichtung (24) innerhalb des Speichergehäuses (2) angeordnet sich zumindest teilweise entlang dessen Längsachse (10) erstreckt, **dadurch gekennzeichnet, dass** jede Speichereinrichtung aus einer baugleichen Einheit bestehend aus einem Hohlzylinder (24) als Führungseinrichtung und zugehörigem Trennkolben (22) als Modul für verschiedene Speichergehäusegrößen gebaut ist, dass die Speichereinrichtungen bei gleichem Rohrdurchmesser des Hohlzylinders (24) und baugleichem Trennkolben (22) eine unterschiedliche Rohrlänge für unterschiedliche Längen des Speichergehäuses (2) aufweisen, dass der Trennkolben (22) mit Teilen der Führungseinrichtung (24) und mit Teilen (4, 16) des Speichergehäuses (2), an denen ein Ende des Hohlzylinders (24) fluiddicht festgelegt ist, den Medienraum (26) mit der Arbeitsflüssigkeit begrenzt, dass die genannten Teile (4, 16) des Speichergehäuses (2) Bestandteil eines Gehäuseoberteils (4) in Form eines Deckels sind, der auf seiner Innenseite (16) zumindest teilweise einer freien stirnseitigen Außenkontur (32) des Trennkolbens (22) nachfolgt, die dem Gehäuseoberteil (4) zugewandt ist und dass die stirnseitige Außenkontur (32) des Trennkolbens (22) konvex geformt ist zwecks Anlage an die konkav geformte Innenseite (16) des Gehäuseoberteils (4), sobald der Trennkolben (22) seine eine Endlagenstellung erreicht hat, bei der die Arbeitsflüssigkeit aus dem einen zuordenbaren Medienraum (26) völlig verdrängt ist.

2. Satz von Speichereinrichtungen nach Anspruch **dadurch gekennzeichnet, dass** die Längserstreckung der Führungseinrichtung (24) derart bemessen ist, dass in jeder möglichen Verfahrstellung des Trennkolbens (22) dieser in der Führungseinrichtung (24) verbleibt.

3. Satz von Speichereinrichtungen nach Anspruch 1 oder 2, **dadurch gekennzeichnet, dass** die Führungseinrichtung aus dem Hohlzylinder (24), vorzugsweise mit gleichbleibender Wandstärke, gebildet ist, der mit seinem einen freien Ende an der Innenseite (16) des Speichergehäuses (2) festgelegt ist.

4. Satz von Speichereinrichtungen nach einem der vorstehenden Ansprüche, **dadurch gekennzeichnet, dass** das Speichergehäuse (2) und die Führungseinrichtung (24) im Wesentlichen konzentrisch zueinander angeordnet sind und dass zumindest über einen Mittenbereich (6) des Speichergehäuses (2) hinweg die Außenseite der Führungseinrichtung (24) einen gleichbleibenden Abstand zu der Innenseite des Speichergehäuses (2) einhält.

5. Satz von Speichereinrichtungen nach einem der vorstehenden Ansprüche, **dadurch gekennzeichnet, dass** die Führungseinrichtung (24) mit ihrem freien Ende in Richtung eines Bodenteils (8) des Speichergehäuses (2) ausmündet, das als Halbkugel ausgebildet vorzugsweise einstückiger Bestandteil des topfförmig ausgebildeten Gehäusehauptteils (6) ist.

6. Satz von Speichereinrichtungen nach einem der vorstehenden Ansprüche, **dadurch gekennzeichnet, dass** die Führungseinrichtung (24) mit ihrem einen freien Ende in einem Übergangsbereich (14) endet, bei dem der zylindrisch ausgebildete mittlere Speicher-Gehäuseteil (6) in den halbkugelförmigen Bodenteil (8) des Gehäuses (2) übergeht.

7. Satz von Speichereinrichtungen nach einem der vorstehenden Ansprüche, **dadurch gekennzeichnet, dass** eine Schweißverbindungsstelle (18) zwischen Gehäuseoberteil (4) und dem sich daran anschließenden Gehäuseteil (6) von der Führungseinrichtung (24) unter Beibehalten eines vorgebbaren Radialabstandes überdeckt ist.

## Claims

1. Set of storage devices, in particular in the form of a piston accumulator, with a dividing piston (22), which separates two media chambers (26, 28) from one another within an accumulator housing (2), in particular a chamber (28) containing a working gas, such as nitrogen, from a chamber containing (26) containing a working fluid, such as hydraulic oil, wherein the dividing piston (22) can travel longitudinally under guidance of a guidance device (24), wherein the guidance device (24) is located in an accumulator housing (2) extending at least partly along its longitudinal axis (10), **characterised in that** each storage device is constructed from a structurally identical unit consisting of a hollow cylinder (24) as guidance device and associated dividing piston (22) as module for various sizes of accumulator housing (2), that the storage devices with the same tube diameter of the hollow cylinder (24) and dividing pistons (22) of the same construction have a different tube length for different lengths of the accumulator housing (2), that the dividing piston (22) with parts of the guidance device (24) and with parts (4,16) of the accumulator housing (2), at one end of which the hollow cylinder (24) is fixed fluid-tight, restricts the media chamber (26) of the working fluid, that the said parts (4, 16) of the accumulator housing (2) are a constituent part of an upper part (4) of the housing in the form of a cover, which on its inner side (16) follows at least partially a free end face outer contour (32) of the dividing piston (22), which is directed towards the upper part (4) of the housing and that the end face external contour (32) of the dividing piston (22) is convex-shaped to fit on the concave-shaped inner side (16) of the upper part (4) of the housing, as soon as the dividing piston (22) has reached a limit position, in which the working fluid has completely drained from the associatable media chamber (26).

2. Set of storage devices in accordance with claim 1, **characterised in that** the longitudinal extension of the guidance device (24) is dimensioned so that in each possible travel setting of the dividing piston (22), this remains in the guidance device (24).

3. Set of storage devices in accordance with claim 1 or 2, **characterised in that** the guidance device is formed from the hollow cylinder (24), preferably with uniform wall thickness, which is fixed with its free end on the inside (16) of the accumulator housing (2).

4. Set of storage devices in accordance with one of the preceding claims, **characterised in that** the accumulator housing (2) and the guidance device (24) are arranged essentially concentric to one another and that at least over a central portion (6) of the accumulator housing (2) the outside of the guidance device (24) maintains a uniform spacing from the inside of the accumulator housing (2) throughout.

5. Set of storage devices in accordance with one of the preceding claims, **characterised in that** the guidance device (24) opens out with its free end in the direction of a bottom portion (8) of the accumulator housing (2), which is preferably formed as hemisphere preferably as a one-piece constituent part of the cup-shaped main part (6) of the housing.

6. Set of storage devices in accordance with one of the preceding claims, **characterised in that** the guidance device (24) ends with its one free end in a transition region (14), in which the cylindrically shaped central portion (6) of the accumulator housing merges into the hemispherical bottom portion (8) of the housing (2).

7. Set of storage devices in accordance with one of the preceding claims, **characterised in that** a weld joint location (18) between the upper part (4) of the housing and the part of the housing (6) attached to it is covered by the guidance device (24) while maintaining a predeterminable spacing.

## Revendications

1. Jeu de dispositifs accumulateurs, notamment sous la forme d'un accumulateur à piston, ayant un piston (22) de séparation, qui, à l'intérieur d'une enveloppe (2) d'accumulateur, sépare l'un de l'autre deux espaces (26, 28) pour des fluides, notamment un espace (28) ayant un gaz de travail, comme de l'azote, d'un espace (26) ayant un liquide de travail, comme de l'huile hydraulique, le piston (22) de séparation étant guidé de manière à pouvoir se déplacer longitudinalement dans un dispositif (24) de guidage, le dispositif (24) de guidage s'étendant, en étant disposé à l'intérieur de l'enveloppe (2) de l'accumulateur, au moins en partie le long de l'axe (10) longitudinal de celle-ci, **caractérisé en ce que** chaque dispositif accumulateur est formé d'une unité construite pareillement, constituée d'un cylindre (24) creux, comme dispositif de guidage, et d'un piston (22) de séparation associé, comme module pour des dimensions différentes de l'enveloppe d'accumulateur, **en ce que** les dispositifs accumulateurs ont, pour un même diamètre de tuyau du cylindre (24) creux et un piston (22) de séparation construit pareillement, une longueur de tuyau différente pour des longueurs différentes de l'enveloppe (2) d'accumulateur, **en ce que** le piston (22) de séparation délimite, avec des parties du dispositif (24) de guidage et avec des parties (4, 16) de l'enveloppe (2) de l'accumulateur, auxquelles une extrémité du cylindre (24) creux est fixée d'une manière étanche aux fluides, l'espace (26) pour des fluides ayant le liquide de travail, **en ce que** lesdites parties (4, 16) de l'enveloppe (2) de l'accumulateur sont parties constituantes d'une partie (4) supérieure de l'enveloppe sous la forme d'un couvercle, qui, sur sa face (16) intérieure, suit, au moins en partie, un contour (32) extérieur libre du côté frontal du piston (22) de séparation, contour qui est tourné vers la partie (4) supérieure de l'enveloppe, et **en ce que** le contour (32) extérieur du côté frontal du piston (22) de séparation est convexe, en vue de s'appliquer à la face (16) intérieure concave de la partie (4) supérieure de l'enveloppe, dès que le piston (22) de séparation a atteint sa position de fin de course, dans laquelle le fluide de travail est refoulé complètement hors du un espace (26) pour des fluides pouvant être associé.

2. Jeu de dispositifs accumulateurs suivant la revendication 1, **caractérisé en ce que** l'étendue longitudinale du dispositif (24) de guidage est telle que, dans chaque position possible de déplacement du piston (22) de séparation, celui-ci reste dans le dispositif (24) de guidage.

3. Jeu de dispositifs accumulateurs suivant la revendication 1 ou 2, **caractérisé en ce que** le dispositif de guidage est formé du cylindre (24) creux, en ayant, de préférence, une épaisseur de paroi constante, cylindre qui, par son extrémité libre, est fixé à la face (16) intérieure de l'enveloppe (2) de l'accumulateur.

4. Jeu de dispositifs accumulateurs suivant l'une des revendications précédentes, **caractérisé en ce que** l'enveloppe (2) de l'accumulateur et le dispositif (24) de guidage sont disposés sensiblement concentriquement l'un à l'autre et **en ce que**, au moins par une partie (16) médiane de l'enveloppe (22) de l'accumulateur, la face extérieure du dispositif (24) de guidage conserve une distance constante à la face intérieure de l'enveloppe (2) de l'accumulateur.

5. Jeu de dispositifs accumulateurs suivant l'une des revendications précédentes, **caractérisé en ce que** le dispositif (24) de guidage débouche, par son extrémité libre, en direction d'une partie (8) de fond de l'enveloppe (2) de l'accumulateur, qui, constituée en hémisphère, est de préférence une partie constituante d'une seule pièce de la partie (6) principale d'enveloppe constituée en forme de pot.

6. Jeu de dispositifs accumulateurs suivant l'une des revendications précédentes, **caractérisé en ce que** le dispositif (24) de guidage se termine par son extrémité libre en une partie (24) de transition, dans laquelle la partie médiane de l'enveloppe de l'accumulateur constituée de manière cylindrique se transforme en la partie (8) de fond de forme hémisphérique de l'enveloppe (2).

7. Jeu de dispositifs accumulateurs suivant l'une des revendications précédentes, **caractérisé en ce qu'**un point (18) de soudure, entre la partie (4) supérieure de l'enveloppe et la partie (6) de l'enveloppe qui s'y raccorde, est recouvert du dispositif (24) de guidage, avec maintien d'une distance radiale pouvant être donnée à l'avance.
